# EUROPÄISCHE PATENTSCHRIFT

(11) **EP 0 624 505 B1**
(45) Veröffentlichungstag und Bekanntmachung des Hinweises auf die Patenterteilung: **25.06.1997**
(21) Anmeldenummer: 94106110.3
(22) Anmeldetag: 20.04.1994
(51) Int. Cl.: B61F 5/32

(54) **Radsatzführung eines Drehgestells**
Wheel set guide for a bogie
Guidage du train de roues pour bogie

(30) Priorität: 10.05.1993 DE 4315568
(43) Veröffentlichungstag der Anmeldung: 17.11.1994
(73) Patentinhaber: ABB Daimler-Benz Transportation (Deutschland) GmbH, 16761 Hennigsdorf (DE)
(72) Erfinder: Lang, Hans-Peter, Dipl.-Ing., D-86655 Harburg (DE); Richter, Wolfgang-Dieter, Dipl.-Ing., D-90610 Winkelhaid (DE); Wolff, Winfried, Dipl.-Ing. (FH), D-90441 Nürnberg (DE)

(56) Entgegenhaltungen:
- EP-A- 0 360 782
- EP-A- 0 421 864
- CH-A- 175 221
- CH-A- 232 812
- CH-A- 278 831
- ENGINEERING, Bd.222, Nr.4, April 1982, LONDON, GB Seite 246 'Design in Practice; Rolling rubber bush improves rail ride'

## Beschreibung

Die Erfindung betrifft eine Radsatzführung eines Drehgestells mit den Merkmalen des Oberbegriffs des Anspruchs 1.

Bei einer bekannten Radsatzführung eines Drehgestells (CH-A 175 221) ist einem Lagergehäuse eines Radsatzes ein Paar von Schraubenfedern zugeordnet, auf deren oberen Ende der Drehgestellrahmen sitzt und deren unteres Ende sich über ein Gummi-element auf einer mit dem Lagergehäuse festverbundenen Grundplatte abstützt. Zentral innerhalb der Schraubenfedern befindet sich jeweils ein am Drehgestellrahmen festgesetzter Notführungszapfen, der das zugehörige Gummielement mit radialem Spiel und eine durchmessergrößere Bohrung in der Grundplatte durchgreift. Bei diesem Aufbau ist die Schraubenfeder und das Gummielement wirkungsmäßig in Serie geschaltet, wobei der Notführungszapfen für Querkräfte und damit für die Führung erst wirksam wird, wenn das radiale Spiel im Gummielement überwunden ist. Dabei besteht das Gummielement insgesamt aus Vollgummi und weist in allen guer-gerichteten Belastungsrichtungen gleiche Federcharakteristik auf.

Es ist auch eine Radsatzführung eines Drehgestells bekannt (EP-A 0 421 864), bei der einem Lagergehäuse eines Radsatzes ebenfalls ein Paar von Schraubenfedern zugordnet ist, wobei sich die Schraubenfedern einerseits am Drehgestellrahmen und andererseits auf einer mit dem Lagergehäuse verbundenen Grundplatte abstützen. An der Grundplatte ist zusätzlich ein Gummielement festgesetzt, das in die jeweilige Schraubenfeder konzentrisch eingreift und den darin vorgesehenen Notführungszapfen konzentrisch umschließt, sowie daran spielfrei festgesetzt ist. Das Gummielement besteht aus konzentrisch zueinander angeordneten Gummiringelementen, wobei in diese Gummiringelemente jeweils eine Luftkammer eingeformt ist. Die Luftkammern sind axial von beiden Stirnseiten aus in die betreffenden Gummiringelemente eingeformt und liegen in einer gemeinsamen Durchmesserebene. Das Gummielement weist dadurch in radialer Richtung unterschiedliche Federungscharakteristiken auf.

Der Erfindung liegt die Aufgabe zugrunde, bei einer Radsatzführung eines Drehgestells gemäß dem Oberbegriff des 1. Anspruchs Maßnahmen zu treffen, durch welche eine Unterstützung der Selbsteinstellung von Radsätzen bei Bogenlauf erreicht wird.

Die Lösung dieser Aufgabe erfolgt gemäß der Erfindung durch die kennzeichnenden Merkmale des 1. Anspruchs. Fortbildungen und vorteilhafte Ausführungen der Erfindung sind in weiteren Ansprüchen umfaßt.

Bei einer Ausgestaltung einer Radsatzführung eines Drehgestells gemäß der Erfindung wird durch winkelversetzte Anordnung von Luftkammern im Gummielement eine fliegkraftabhängige Radialeinstellung der Radsätze bei Bogenfahrt erreicht, nachdem die verdrehte Einstellung der Luftkammern in den Gummielementen Vektorkräfte bewirken, welche die Selbsteinstellung der Radsätze unterstützen.

Das Gummielement ist vorzugsweise als vorgespanntes, konzentrisch aufgebautes Konuselement ausgeführt, dessen Druck-Vorspannung durch das Eigengewicht des Fahrzeugs erreicht wird und der Konizitätswinkel so gewählt wird, daS in keinem Betriebszustand Zugspannungen im Gummielement auftreten.

Das Gummielement ist insbesondere unterhalb der Primärfederung auf- oder z.B. in einem Hohlraum in dem Radsatzlagergehäuse gelagert und mit einem abwärts gerichteten Notführungszapfen des Drehgestellrahmens verbunden.

Die Winkellage des Gummielements wird vorteilhafterweise über eine Nut in dessen äußeren Ring und einen schraubbaren Zapfen in einem Hohlraum des Radsatzlagergehäuses fixiert und in dem Hohlraum sind mehrere in der Höhe versetzt angeordnete Gewindebohrungen mit jeweils unterschiedlicher Winkellage vorhanden und ermöglichen eine einfache nachträglich Anpassung an wechselnde Einsatzbedingungen.

Die Luftkammern sind insbesondere um einen Winkel zwischen 5° und 60° zur Längsachse des Drehgestells verdreht angeordnet, um bei Bogenfahrt die erwähnten Vektorkräfte bewirken zu können.

Im Folgenden wird die Erfindung beispielhaft anhand von Zeichnungen näher beschrieben. Dabei zeigen:
- FIG. 1: eine Teilansicht eines Drehgestells;
- FIG. 2: eine Druntersich auf die Anordnung der Gummielemente in einer ersten Ausführungsform;
- Fig. 3: eine Druntersicht auf die Anordnung der Gummielemente in einer zweiten Ausführungsform.

Fig. 1 zeigt ein Drehgestell 1 mit Drehgestellrahmen 2, Radscheibe 3, Radsatzlager 4 und Radsatzlagergehäuse 5. Zwischen dem Radsatzlagergehäuse 5 und dem Drehgestellrahmen 2 sind Schraubenfedern 6 als Primärfederung angeordnet. Die Schraubenfedern 6 stützen sich auf dem Radsatzlagergehäuse 5 auf Grundplatten 11 ab. In passenden Hohlräumen 12 im Radsatzlagergehäuse 5 unterhalb der Grundplatten 11 sind konusförmige Megi-Federn (Gummi-Metall-Federn) 7 fest gelagert. Die Megi-Federn 7 besitzen zentrale Zapfen 9, die durch Bohrungen in den Grundplatten 11 nach oben ragen und mit innerhalb der Schraubenfedern 6 nach unten gerichteten Notführungszapfen 8 des Drehgestellrahmens 2 drehfest verbunden sind. Die Megi-Federn 7 sind geschnitten zur Hälfte um 90° versetzt gezeichnet, so daß teilweise das volle Gummimaterial und teilweise Luftkammern 10 erkennbar sind.

Erfindungsgemäß werden die Megi-Federn 7 so angeordnet, wie in Fig. 2 und Fig. 3 gezeigt. Hier sind außer der Radscheibe 3 und dem Drehgestellrahmen 2 alle oben beschriebenen Elemente des Drehgestells weggelassen. In Fig. 2 sind die Luftkammern 10 der Megi-Federn 7 symmetrisch vorne und hinten in Fahrtrichtung angeordnet, so daß sich in dieser Richtung eine weichere Charakteristik ergibt, als im lateralen Bereich. Eine besonders vorteilhafte Anordnung der Luftkammern 10, insbesondere für Gleisradien unterhalb der Grenze der radialen Selbsteinstellung des Radsatzes, zeigt Fig. 3. Hier sind die Luftkammern 10 um einen Winkel zwischen 5°und 60° zur Längsachse des Drehgestells einwärts zur Fahrtrichtung verdreht eingesetzt. Bei der Bogenfahrt wirken je nach Richtung Fliehkräfte F₁ oder F₂ auf den Drehgestellrahmen und werden über die Primärfederung und die Megi-Federn 7 gemeinsam auf den Radsatz übertragen. Dabei ergibt die verdrehte Einstellung der Luftkammern der Megi-Federn eine Charakteristik, die in Vektorkräften V₁ oder V₂ resultiert, die die Selbsteinstellung der Radsätze unterstützt.

## Patentansprüche

1. Radsatzführung eines Drehgestells (1), bestehend aus einer einzeln oder paarweise an einem Lagergehäuse (5) eines Radsatzes angeordneten Schraubenfeder (6) oder Primärfederung und einem einzeln oder paarweise angeordneten Gummielement (7), wobei die Führung des Radsatzes durch die Flexicoilwirkung der Schraubenfeder/n (6) sowie die Radialsteifigkeit des Gummielements (7) gemeinsam erfolgt und das Gummielement (7) Unterschiede in Längs- und Quercharakteristik der Führung durch Ausbildung von örtlich angeordneten Luftkammern (10) aufweist, dadurch gekennzeichnet, daß durch Anordnung der Luftkammern (10) im Gummielement (7) in einem vorausberechneten Winkel eine fliegkraftabhängige Radialeinstellung des Radsatzes erreicht wird.

2. Radsatzführung eines Drehgestells nach Anspruch 1, dadurch gekennzeichnet, daß das Gummielement (7) als vorgespanntes, konzentrisch aufgebautes Konuselement ausgeführt ist.

3. Radsatzführung eines Drehgestells nach Anspruch 2, dadurch gekennzeichnet, daß die Druck-Vorspannung des Gummielements (7) durch das Eigengewicht des Fahrzeugs erreicht wird und der Konizitätswinkel so gewählt wird, daß in keinem Betriebszustand Zugspannungen im Gummielement (7) auftreten.

4. Radsatzführung eines Drehgestells nach einem der vorhergehenden Ansprüche, dadurch gekennzeichnet, daß das Gummielement (7) unterhalb der Primärfederung auf oder in dem Radsatzlagergehäuse (5), zum Beispiel in einem Hohlraum (12) gelagert und mit einem abwärtsgerichteten Notführungszapfen (8) des Drehgestellrahmens (2) verbunden ist.

5. Radsatzführung eines Drehgestells nach Anspruch 1 oder einem der Folgenden, dadurch gekennzeichnet, daß die Winkellage des Gummielements (7) über eine Nut in dessen äußeren Ring und einem schraubbaren Zapfens in einem Hohlraum (12) im Radsatzlagergehäuse (5) fixiert ist.

6. Radsatzführung eines Drehgestells nach Anspruch 5, dadurch gekennzeichnet, daß in dem Hohlraum (12) mehrere in der Höhe versetzt angeordnete Gewindebohrungen mit jeweils unterschiedlicher Winkellage vorhanden sind und damit eine einfache nachträgliche Anpassung an wechselnde Einsatzbedingungen ermöglichen.

7. Radsatzführung eines Drehgestells nach Anspruch 1 oder einem der Folgenden, dadurch gekennzeichnet, daß die Luftkammern (10) um einen Winkel zwischen 5 Grad und 60 Grad zur Längsachse des Drehgestells (1) verdreht angeordnet sind.

## Claims

1. A wheel set guide for a bogie (1), comprising a helical spring (6) or primary suspension system arranged singly or in pairs on an axle box housing (5) of a wheel set, and a rubber element (7) arranged singly or in pairs, the guidance of the wheel set being jointly achieved by the flexicoil effect of the helical spring(s) (6) and the radial rigidity of the rubber element (7), and the rubber element (7) exhibiting differences in the longitudinal and transverse guidance characteristic through the formation of air chambers (10) positioned locally, characterised in that arranging the air chambers (10) at a predetermined angle in the rubber element (7) enables radial adjustment of the wheel set in dependence on the centrifugal force to be achieved.

2. A wheel set guide for a bogie according to Claim 1, characterised in that the rubber element (7) is a prestressed, concentrically-arranged conical element.

3. A wheel set guide for a bogie according to Claim 2, characterised in that the compressive prestressing of the rubber element (7) is produced by the unladen weight of the vehicle, and the cone angle is selected such that no tensile stresses occur in the rubber element (7) in any operating condition.

4. A wheel set guide for a bogie according to any preceding claim, characterised in that the rubber element (7) is mounted beneath the primary suspension system on or in the axle box housing (5), in a cavity (12) for example, and is connected to a downwardly-projecting auxiliary guide pin (8) of the bogie frame (2).

5. A wheel set guide for a bogie according to Claim 1 or any of the following claims, characterised in that the angular position of the rubber element (7) is fixed by way of a groove in the outer ring thereof and a threaded pin in a cavity (12) in the axle box housing (5).

6. A wheel set guide for a bogie according to Claim 5, characterised in that several tapped holes are provided in the cavity (12), staggered vertically and each having a different angular position, and these tapped holes thereby permit easy subsequent adjustment to changing operating conditions.

7. A wheel set guide for a bogie according to Claim 1 or any of the following claims, characterised in that the air chambers (10) are arranged rotated by an angle of between 5 degrees and 60 degrees to the longitudinal axis of the bogie (1).

## Revendications

1. Guidage d'essieu monté d'un bogie (1), constitué d'un ressort hélicoïdal (6) ou d'une suspension primaire, disposé à titre individuel ou par paire contre un logement de palier (5) d'un essieu monté, ainsi que d'un élément en caoutchouc (7), disposé à titre individuel ou par paire, où le guidage de l'essieu monté s'effectue simultanément sous l'effet Flexicoil du ou des ressorts hélicoïdaux (6) ainsi que de la rigidité radiale de l'élément en caoutchouc (7), et l'élément en caoutchouc (7) comporte des différences au niveau des caractéristiques longitudinales et transversales du guidage, grâce à la constitution de chambres d'air (10) disposées localement, caractérisé en ce que, grâce à la disposition des chambres d'air (10) dans l'élément en caoutchouc (7), selon un angle calculé au préalable, on arrive à une orientation radiale de l'essieu monté qui dépend de la force centrifuge.

2. Guidage d'essieu monté d'un bogie selon la revendication 1, caractérisé en ce que l'élément en caoutchouc (7) est réalisé sous forme d'un élément conique précontraint, de structure concentrique.

3. Guidage d'essieu monté d'un bogie selon la revendication 2, caractérisé en ce que la précontrainte de compression de l'élément en caoutchouc (7) est réalisée par le poids propre du véhicule, et que l'angle de conicité est choisi de façon que des contraintes de traction n'apparaissent dans l'élément en caoutchouc (7) dans aucun état de marche.

4. Guidage d'essieu monté d'un bogie selon l'une des revendications précédentes, caractérisé en ce que l'élément en caoutchouc est, en-dessous de la suspension primaire, logé sur ou dans le logement de palier (5) de l'essieu monté (par exemple dans une cavité (12), et est relié à un tourillon de guidage d'urgence (8), dirigé vers le bas, du châssis de bogie (2).

5. Guidage d'essieu monté d'un bogie selon la revendication 1 ou l'une des suivantes, caractérisé en ce que la position angulaire de l'élément en caoutchouc (7) est, par l'intermédiaire d'une rainure aménagée dans son segment extérieur et d'un tourillon pouvant être vissé, fixé dans une cavité (12) du logement de palier (5) de l'essieu monté.

6. Guidage d'essieu monté d'un bogie selon la revendication 5, caractérisé en ce qu'on a dans la cavité (12) plusieurs trous taraudés, disposés décalés en hauteur, ayant chacun une position angulaire différente, et qui de ce fait permettent une adaptation simple, après-coup, à des conditions d'utilisation variables.

7. Guidage d'essieu monté d'un bogie selon la revendication 1 ou l'une des suivantes, caractérisé en ce que les chambres d'air (10) sont disposées en faisant un angle de 5 à 60 degrés par rapport à l'axe longitudinal du bogie (1).
